# EUROPÄISCHE PATENTANMELDUNG

(11) **EP 2 019 188 A1**
(43) Veröffentlichungstag der Anmeldung: **28.01.2009**
(21) Anmeldenummer: 07014624.6
(22) Anmeldetag: 25.07.2007
(51) Int. Cl.: F01D 5/24

(54) **Laufschaufelstufe mit Dämpfungselement**

(71) Anmelder: SIEMENS AKTIENGESELLSCHAFT, 80333 München (DE)
(72) Erfinder: Gehringer, Walter, 90491 Nürnberg (DE); Geist, Richard, 91207 Lauf (DE)

(57) **Zusammenfassung**

Es wird eine Laufschaufelstufe (3), einer Turbomaschine mit über den Umfang eines Rotors (5) angeordneten Laufschaufeln (1), welche mittels eines Dämpfungselements (10), das in Ausnehmungen (2) der Lauf schaufeln (1), bevorzugt in die Deckplatten (7), eingebracht ist und die einzelnen Laufschaufeln (1) miteinander koppelt. Herkömmliche Dämpfungselemente (10) dieser Art machen die Fertigung sehr aufwendig. Zur Lösung schlägt die Erfindung ein neuartiges Dämpfungselement (10) vor, mit einem Querschnittsprofil (12), das neben einem Mittelteil (13) zwei seitliche Endabschnitte aufweist, wobei das Mittelteil (13) hervorsteht und nach radial innen weist. Die besondere Form des Dämpfungselements (10) ermöglicht einerseits eine einfache Montage und andererseits sind die Dämpfungseigenschaften verbessert.

## Beschreibung

Die Erfindung betrifft eine Laufschaufelstufe einer Turbomaschine mit über den Umfang eines Rotors eingeordneten Laufschaufeln, welche Laufschaufeln jeweils eine sich in Umfangsrichtung erstreckende Ausnehmung aufweisen, so dass sich die einzelnen Ausnehmungen der Laufschaufeln auf einer kreisförmigen Umfangslinie befinden, wobei in den Ausnehmungen ein sich in Umfangsrichtung erstreckendes Dämpfungselement angeordnet ist.

Die Laufschaufeln von Turbomaschinen unterliegen regelmäßig hohen mechanischen Belastungen. Hohe Drehzahlen erzeugen in dem Schaufelprofil aufgrund der Fliehkräfte enorme Zugspannungen, welche zu Verformungen, insbesondere zur Längung der Schaufeln führen. Druckdifferenzen über die Schaufeln, insbesondere bei Reaktionsstufen, erzeugen darüber hinaus eine in axialer Richtung wirkende Kraft. Diese Belastungen überlagern sich mit dynamischen Belastungen, die beispielsweise aus einer Schwingungsanregung sich ergeben. Die Schwingungsanregung kann, beispielsweise bei langen Niederdruckschaufeln, nur aus periodischem Passieren benachbarter Bauelemente, beispielsweise durch das Vorbeistreichen an einer Leitbeschaufelung erzeugt werden. Besonders hohe Belastungen aus der Anregung ergeben sich für so genannte Regelräder, die hinter einer Düsengruppe angeordnet sind, wie es beispielsweise häufig bei Dampfturbinen der Fall ist. Die Düsengruppe beaufschlägt das Regelrad meist an mehreren Stellen des Umfangs mit einer Dampfströmung, so dass das Regelrad in periodischen Abständen abhängig von der Drehzahl an der Dampfströmung vorbei streicht. Diese extreme Belastung führt selbst bei massiven Schaufelverbünden, beispielsweise bei Laufschaufelstufen mit Deckband, zu einer Schwingungsanregung, die zulässige Belastungen übersteigen kann. Eine konstruktive Lösung dieser Anregung entgegenzutreten besteht darin, den Schaufelverbund mit einem sich in Umfangsrichtung erstreckenden Dämpfungsmechanismus zu versehen. Hierzu wird beispielsweise ein sich in Umfangsrichtung erstreckender Dämpfungsdraht vorgesehen, der regelmäßig mit einem runden Querschnitt ausgebildet ist und in eine sich in Umfangsrichtung eines geschlossenen Deckbands befindliche Ausnehmung eingelegt ist. Damit sich der Dämpfungsdraht nicht getrieben von der Fliehkraft aus dieser Ausnehmung entfernt ist es üblich, die Deckplatten des Deckbandverbundes mittels eines Walzvorgangs soweit zu verformen, dass sich die nach radial außen weisende Öffnung der Ausnehmung zumindest teilweise verschließt und der Dämpfungsdraht formschlüssig in dem Deckband verankert ist. Aufgrund der während des Betriebs auftretenden Fliehkräfte legt sich der Dämpfungsdraht an die die Ausnehmung verschließenden Bestandteile des Deckbandes an und erschwert eine zum Verbund der Schaufeln relative Bewegung jeder einzelnen Laufschaufel infolge der auftretenden Reibungskräfte zwischen dem Dämpfungsdraht und der verschießenden Innenwandung der Ausnehmung.

Der die Ausnehmung verschließende Walzprozess des Deckbandes ist äußerst aufwendig und erfordert zudem eine weit reichende Kenntnis über das plastische Verformungsverhalten und die beschädigungsfreien Möglichkeiten dieses Verformungsverhalten zu nutzen. Selbst bei Unternehmen, welche diese komplizierte Technologie beherrschen, passieren in der Fertigung Fehler und es kommt an diesen Teilen der Maschine zu Schäden.

Gegenüber der heutigen Lösung mit dem eingewälzten Dämpferdraht, kann dieses neue Dämpfungselement durch Auftrennen in der Mitte ausgebaut werden, ohne wie heute üblich eine neue Laufschaufelstufe anfertigen zu müssen.

Ausgehend von den zuvor beschriebenen Problemen des Standes der Technik hat es sich die Erfindung zur Aufgabe gemacht, eine Laufschaufelstufe zu schaffen, bei der eine große Toleranz gegenüber einer dynamischen Anregung besteht und gleichzeitig eine fehlertolerante einfache Fertigung möglich ist.

Erfindungsgemäß wird die Aufgabe mittels einer Laufschaufelstufe der eingangs genannten Art gelöst, bei der das Dämpfungselement ein Querschnittsprofil mit einem gegenüber den seitlichen Endabschnitten im Wesentlichen hervorstehenden Mittenteil aufweist, wobei das Mittenteil nach radial innen weist.

Der besondere Vorteil des erfindungsgemäßen Dämpfungselements liegt darin, dass sich das Querschnittsprofil des Dämpfungselements unter Einwirkung einer Fliehkraft derart verformen wird, dass sich der Abstand zwischen den beiden Endabschnitten vergrößert und der Vorstand des Mittenteils gegenüber den seitlichen Endabschnitten verringert. Dies ermöglicht eine Anlegung des Dämpfungselements an Begrenzungsflächen der Ausnehmung, so dass die für eine Reibungskraft erforderliche Normalkraft in Abhängigkeit von der Fliehkraft ergibt und das Dämpfungselement die durch Anregung entstehenden Schwingungen zu reduzieren vermag. Unter einer Laufschaufel der erfindungsgemäßen Laufschaufelstufe ist jede rotierende Schaufel einer Turbomaschine zu verstehen, wobei die Anwendung der Erfindung insbesondere für Laufschaufeln einer Regelstufe, insbesondere einer Dampfturbine interessant ist, weil dort die Anregung aus der davor befindlichen Düsengruppe besonders hoch ist.

Besonders vorteilhaft ist die Anwendung der Erfindung bei Laufschaufeln, die jeweils eine Deckplatte aufweisen, so dass die nebeneinander angeordneten Deckplatten jeweils ein umlaufendes Deckband bilden und die Ausnehmungen als sich in Umfangsrichtung erstreckende Nut in dem Deckband ausgebildet sind. Hierbei kann das erfindungsgemäße Dämpfungselement beispielsweise von radial außen in die umlaufende Nut eingesetzt werden.

Da das Dämpfungselement durch die Fliehkraft wirkt, ist es zweckmäßig, wenn es kein geschlossener Ring ist sondern als in Umfangsrichtung offen ausgebildet ist. Die Nut kann hierbei im Wesentlichen jede beliebige Querschnittsform aufweisen, wobei eine Tiefenerstreckung von der Nutöffnung ausgehend bis zum tiefsten Punkt der Nut definiert ist. Der tiefste Punkt der Nut ist gleichzeitig der Nutgrund und ggf. seitlich sich anschließende Seitenwände der Nut, die sich bis zur Nutöffnung erstrecken, seien als Flanke bezeichnet.

Zweckmäßig ist eine radiale Tiefenabstreckung der Nut, wobei insbesondere bei einer Ausführung mit Deckband eine Tiefenerstreckung der Nut ausgehend von der Nutöffnung nach radial innen sinnvoll ist, wobei der Mittenteil des Dämpfüngselementes zum Nutgrund hin vorsteht.

Eine vorteilhafte Weiterbildung der Erfindung sieht vor, dass sich die Nut in Tiefenerstreckung seitlich aufweitet, derart dass die Nutöffnung beidseitig von einem sich in Umfangsrichtung erstreckenden Vorsprung an seitlichen Flanken der Nut verengt und jeweils ein seitlicher Endabschnitt des Dämpfungselements in der Nut hinter dem Vorsprung angeordnet ist, so dass das Dämpfungselement formschlüssig in der Nut gegen radiales Austreten verankert ist. Der Vorteil dieser Ausführungsform liegt darin, dass die Endabschnitte sich gegen den Vorsprung an jeweils beiden Seiten unter der Wirkung der Fliehkraft abstützen können und somit eine besonders gute Anlage des Dämpfungselements an die Laufschaufel erfolgt, was eine besonders effiziente Dämpfung zur Folge hat.

Eine Möglichkeit der Ausführung des Querschnittsprofils des Dämpfungselements ist ein gebogenes Querschnittsprofil mit einer im Wesentlichen konvexen und einer im Wesentlichen konkaven Seite, wobei die konkave Seite vorteilhaft nach radial außen weist. Das Querschnittsprofil dieser Ausbildung wird unter dem Einfluss der Fliehkraft die Tendenz haben sich zu verbreitern, was in vorgeschriebener Weise den Dämpfungseffekt verbessert.

Zweckmäßig ist die Nut beidseitig hinterschnitten ausgebildet, mit einem ersten Hinterschnitt und einem zweiten Hinterschnitt, wobei jeweils ein seitlicher Endabschnitt des Querschnitts des Dämpfungselements hinter einem Hinterschnitt in der Nut angeordnet ist. Diese Hinterschnitte haben die gleiche Wirkung, wie die verengenden Vorsprünge der bereits oben beschriebenen Ausführungsform.

Bevorzugt ist das Dämpfungselement derart elastisch ausgebildet, dass die beiden Endabschnitte des Querschnitts sich elastisch einander annähern lassen. Diese Ausführungsform ermöglicht unter einer elastischen Verformung ein Einsetzen des Dämpfungselements in eine hinterschnittene Nutform bzw. eine Nutform mit beidseitiger Verengung im Bereich der Nutöffnung, so dass das Dämpfungselement formschlüssig in der Nut gehalten ist. Hierbei kann es zu einem Einrasten des Dämpfungselements in der Nut kommen, wenn die verengenden Vorsprünge entsprechend ausgebildet sind. Es ist auch denkbar, dass die Nut nicht mit verengenden Vorsprüngen versehen ist und das Dämpfungselement lediglich kraftschlüssig in der Nut gehalten ist. Die formschlüssige Ausbildung hat jedoch den Vorteil, dass das Dämpfungselement selbst einerseits weniger starken sich in Umfangsrichtung ergebenden Zugspannungen ausgesetzt ist und andererseits infolge der Anlage an den Verengungen bzw. Hinterschneidungen besonders effizient dämpft.

In der Folge ist ein spezielles Ausführungsbeispiel der Erfindung zur Verdeutlichung der Erfindung näher beschrieben. Neben diesem Ausführungsbeispiel ergeben sich für den Fachmann zahlreich andere Ausführungsformen, welche ebenfalls der Erfindung zuzurechnen sind. Es zeigen:
- FIG 1: eine Laufschaufel eines Laufschaufelverbundes ohne Deckband mit einem Dämpfungselement nach der Erfindung,
- FIG 2: eine Laufschaufel eines Laufschaufelverbundes mit Deckband mit einem Dämpfungselement nach der Erfindung.

FIG 1 zeigt eine Laufschaufel 1 mit einer Ausnehmung 2, wobei die Laufschaufel 1 Bestandteil eines eine Laufstufe 3 bildenden Laufschaufelverbundes ist. Die Laufschaufel 1 ist mittels eines Schaufelfußes 4 in einem Rotor 5 verankert, wobei sich in radialer Erstreckung nach außen an den Schaufelfuß 4 ein Schaufelblatt 6 anschließt, welches mit der Ausnehmung 2 versehen ist.

Die in FIG 2 gezeigte Ausbildung der Laufschaufel 1 weist in weiterer radialer Erstreckung an das Schaufelblatt 6 anschließend eine Deckplatte 7 auf, welche gemeinsam mit den Deckplatten 7 der benachbarten Laufschaufeln 1 der Laufschaufelstufe 3 ein sich in Umfangsrichtung 8 erstreckendes Deckband 9 ergibt. Die Ausnehmungen 2 in den Laufschaufeln 1 gemäß der FIG 1 von allen Laufschaufeln 1 der Laufschaufelstufe 3 liegen auf einer kreisförmigen sich in Umfangsrichtung erstreckenden Linie. Durch diese Ausnehmungen 2 hindurch erstreckt sich in dargestellter Weise ein Dämpfungselement 10 von im Wesentlichen U-formigem Querschnitt. Das Dämpfungselement 10 ist in Umfangsrichtung nicht geschlossen ausgebildet und die Stoßstellen des Dämpfungselements 10 stehen sich unverbunden an einer nicht dargestellten Umfangsposition gegenüber. Das Deckband 9 der Ausführungsform der Figur 2 ist mit einer radial nach außen weisenden und sich in Umfangsrichtung 8 erstreckenden Nut 11 versehen, in die das Dämpfungselement 10 in gleicher Ausführung, wie in FIG 1 eingelegt ist. Das Dämpfungselement 10 weist ein Querschnittsprofil 12 auf mit einem Mittenteil 13 und zwei seitlichen Endabschnitten 14. Das Mittenteil 13 steht gegenüber den seitlichen Endabschnitten 14 nach radial innen hervor und liegt dementsprechend auf einem geringen Durchmesser.

Sowohl die Nut 11 als auch die Ausnehmung 2 sind zu ihrer radial äußeren Öffnung bzw. Nutöffnung 15 beidseitig von einem Vorsprung 16 verengt. Die Nut 11 bzw. die Ausnehmung 2 sind in ihrer Form an die Form des Dämpfungselements 10 angepasst, so dass es zu einer möglichst flächigen Anlage zwischen den beiden Elementen kommt. Seitlich wird die Nut 11 von zwei schrägen Flanken 17, die in Tiefenerstreckung 18 bis zum Nutgrund 19 reichen, begrenzt. Die beiden Vorsprünge 16, welche die Nutöffnung 15 gegenüber der Breite der Nut 11 in weiterer Tiefenerstreckung 18 verengen, sind als Hinterschnitte 20,21 ausgebildet. Das Dämpfungselement 10 ist elastisch und wird im Rahmen der Montage in die Nut 11 bzw. die Ausnehmung 2 unter elastischer Verformung hineingedrückt, so dass es mit den Endabschnitten 14 hinter den Vorsprüngen 16 bzw. den Hinterschnitten 20,21 einrastet. Während des Betriebs zieht die Fliehkraft das Dämpfungselement 10 nach radial außen, wobei es sich in Breitenrichtung des Querschnittsprofils aufweitet und die Anpresskraft zwischen den Vorsprüngen 16 und den Endabschnitten 14 mit zunehmender Fliehkraft anwächst.

## Patentansprüche

1. Laufschaufelstufe (3), insbesondere Regelstufe, einer Turbomaschine mit über den Umfang eines Rotors (5) angeordneten Laufschaufeln (1), welche Laufschaufeln (1) jeweils eine sich in Umfangsrichtung erstreckende Ausnehmung (2) aufweisen, so dass sich die einzelnen Ausnehmungen (2) der Laufschaufeln (1) auf einer kreisförmigen Umfangslinie befinden, wobei in den Ausnehmungen (2) ein sich in Umfangsrichtung (8) erstreckendes Dämpfungselement (10) angeordnet ist,
**dadurch gekennzeichnet, dass**
das Dämpfungselement (10) ein Querschnittsprofil (12) mit einem gegenüber den seitlichen Endabschnitten (14) im Wesentlichen hervorstehenden Mittelteil (13) aufweist, wobei das Mittelteil (13) nach radial innen weist.

2. Laufschaufelstufe (3) nach Anspruch 1,
**dadurch gekennzeichnet, dass** die Laufschaufeln (1) jeweils eine Deckplatte (7) aufweisen, so dass nebeneinander angeordnete Deckplatten (7) jeweils ein umlaufendes Deckband (9) bilden und die Ausnehmungen (2) als sich in Umfangsrichtung erstreckende Nut (11) in dem Deckband (9) ausgebildet sind.

3. Laufschaufelstufe (3) nach Anspruch 2,
**dadurch gekennzeichnet, dass** die Nut (11) eine von einer Nutöffnung (15) ausgehende radiale Tiefenerstreckung (18) aufweist.

4. Laufschaufelstufe (3) nach Anspruch 3,
**dadurch gekennzeichnet, dass** die Nutöffnung (15) nach radial außen öffnet und die Tiefenerstreckung (18) nach radial innen weist und das Mittenteil (13) des Dämpfungselements (10) zum Nutgrund (19) hin vorsteht.

5. Laufschaufelstufe (3) nach einem der Ansprüche 3 oder 4, **dadurch gekennzeichnet, dass** sich die Nut (11) in Tiefenerstreckung (18) seitlich aufweitet, derart, dass die Nutöffnung (15) beidseitig von einem sich in Umfangsrichtung (8) erstreckenden Vorsprung (16) an seitlichen Flanken (17) der Nut (11) verengt ist und jeweils ein seitlicher Endabschnitt (14) des Dämpfungselements (10) in der Nut (11) hinter dem Vorsprung (16) angeordnet ist, so dass das Dämpfungselement (10) formschlüssig in der Nut (11) gegen radiales Austreten verankert ist.

6. Laufschaufelstufe (3) nach mindestens einem der vorhergehenden Ansprüche 1 bis 5, **dadurch gekennzeichnet, dass** das Dämpfungselement (10) ein gebogenes Querschnittsprofil (12) mit einer im Wesentlichen konvexen und einer im Wesentlichen konkaven Seite aufweist.

7. Laufschaufelstufe (3) nach Anspruch (6),
**dadurch gekennzeichnet, dass** das Dämpfungselement (10) ein U-förmiges oder V-förmiges Querschnittsprofil (12) aufweist.

8. Laufschaufelstufe (3) nach Anspruch 5,
**dadurch gekennzeichnet, dass** die Nut (11) im Querschnitt beidseitig hinterschnitten ausgebildet ist, mit einem ersten Hinterschnitt (20) und einem zweiten Hinterschnitt (21), wobei jeweils ein seitlicher Endabschnitt (14) des Querschnittsprofils (12) des Dämpfungselements (10) hinter einem Hinterschnitt (20,21) in der Nut (11) angeordnet ist.

9. Laufschaufelstufe (3) nach mindesten einem der vorhergehenden Ansprüche, **dadurch gekennzeichnet, dass** das Dämpfungselement (10) derart elastisch ausgebildet ist, dass die beiden Endabschnitt (14) des Querschnittsprofils (12) sich elastisch einander annähern lassen.

10. Laufschaufelstufe (3) nach Anspruch 9,
**dadurch gekennzeichnet, dass** das Dämpfungselement (10) und die Nut (11) derart ausgebildet sind, dass das Dämpfungselement (10) in die Nut (11) elastisch einrastbar ist.
